# FASCICULE DE BREVET EUROPEEN

(11) **EP 2 541 521 B1**
(45) Date de publication et mention de la délivrance du brevet: **29.11.2017**
(21) Numéro de dépôt: 12174355.3
(22) Date de dépôt: 29.06.2012
(51) Int. Cl.: G08C 17/02

(54) **Dispositif éléctronique en mode esclave pour servir d'interface**
Elektronische Slave-Vorrichtung, die als Schnittstelle dient
Electronic device in slave mode acting as an interface

(30) Priorité: 30.06.2011 FR 1102071
(43) Date de publication de la demande: 02.01.2013
(73) Titulaire: Orange, 75015 Paris (FR)
(72) Inventeur: Oulahal, Nordine, 38760 Saint Paul De Varces (FR); Ottogalli, François-Gaël, 73190 Challes Les Eaux (FR)
(74) Mandataire: Regimbeau

(56) Documents cités:
- EP-A2- 1 282 032
- US-A1- 2002 130 834

## Description

La présente invention concerne le domaine de l'électronique grand public. Plus particulièrement, la présente invention concerne l'interopérabilité de dispositifs électroniques pour faire bénéficier un dispositif électronique de fonctionnalités d'un autre dispositif électronique. Ce type d'interactions peut se retrouver sous l'appellation relation « maître-esclave ».

Certains dispositifs électroniques grand public, comme par exemple les décodeurs numériques (ou « *Set Top Box »* en terminologie anglo-saxonne), sont dépourvus d'écran. D'autres dispositifs sont prévus pour fonctionner en coopération avec un écran externe, comme par exemple un écran de télévision. Ces dispositifs électroniques utilisent cet écran externe, qui ne fait donc pas partie du dispositif, pour restituer des données, comme par exemple une interface graphique, du texte, des images, des vidéos, du son ou autre.

Aujourd'hui, des dispositifs portatifs équipés d'un processeur disposent d'un écran, par exemple un téléphone mobile, un lecteur de musique, une télécommande, etc.

Les inventeurs ont constaté que ces dispositifs portatifs équipés d'un processeur et d'un écran pour la restitution n'étaient pas utilisés pour l'affichage de données issues d'un autre dispositif, la raison en étant que ces dispositifs sont autonomes en ce sens que seul le processeur du dispositif portatif peut commander l'affichage de données sur l'écran du dispositif en question.

EP 1 282 032 décrit une interface utilisateur incluant un afficheur, un écran tactile de saisie sur l'afficheur, un contrôleur pour commander l'affichage de données sur l'afficheur et recevoir des signaux de commande issus de l'écran tactile, et une interface de communication connectée au contrôleur pour échanger des données avec des dispositifs électroniques. L'interface utilisateur est associée à une pluralité de dispositifs électroniques incluant chacun une interface de communication complémentaire pour l'échange de données avec le contrôleur via l'interface de communication. Le contrôleur reçoit des icônes des dispositifs électroniques et les affichent sur l'afficheur, chaque icône étant associée à un dispositif électronique respectif. La sélection de l'une des icônes par un utilisateur permet à celui-ci de choisir un dispositif électronique parmi la pluralité de dispositifs électroniques.

US 2002/130834 décrit un système de contrôle universel comprenant un dispositif d'affichage et un simulateur de vue. Le simulateur de vue est adapté pour afficher des informations de contrôle et pour contrôler chaque dispositif électronique à partir d'un fichier de configuration de simulation stocké dans une mémoire de chaque dispositif électronique.

L'invention vient améliorer la situation.

Selon un premier aspect de l'invention, on propose un dispositif électronique comportant :
- des moyens de restitution pour restituer des données,
- une unité de communication pour recevoir ces données à restituer et une commande de restitution de ces données à restituer, la commande de restitution étant déclenchée suite à une coopération avec un autre dispositif, et
- une unité de traitement configurée pour traiter la commande et les données à restituer reçues en vue de leur restitution sur les moyens de restitution.

Le dispositif visé ci-dessus sera désigné par l'expression "premier dispositif' dans la suite afin de le distinguer d'autres dispositifs, ci-après désignés par l'expression "deuxième dispositif depuis lesquels le premier dispositif peut recevoir des données de restitution et une commande de restitution.

Ainsi, grâce à l'invention, on élargit les possibilités de restitution d'appareils électroniques en étendant la gamme des écrans utilisables à ceux inclus dans des dispositifs comportant un processeur.

De plus en plus souvent, des dispositifs portatifs équipés d'une unité de traitement incluent un écran dont l'ergonomie permet la restitution de données telles que du texte, des images, des vidéos ou autres. Ces dispositifs sont par exemple des appareils portatifs comme un téléphone mobile, un lecteur de musique, une télécommande, une tablette tactile, un ordinateur portable ou autre. Ces derniers sont autonomes en ce sens que seul le processeur du dispositif peut commander la restitution de données sur les moyens de restitution du dispositif en question. L'invention propose donc une nouvelle fonctionnalité permettant d'utiliser un premier dispositif pourvu d'une unité de traitement pour restituer des données provenant d'un deuxième dispositif également pourvus d'une unité de traitement.

Ainsi, lorsqu'un écran du second dispositif n'est pas disponible, par exemple parce qu'il est en panne ou éteint, ce qui est souvent le cas d'un écran de téléviseur associé à un décodeur, il n'est plus possible de restituer des données sur cet écran. Avantageusement, le premier dispositif sera choisi parmi une liste de dispositifs qui se trouvent sous tension au moment du besoin de restitution, ce qui est souvent le cas d'une télécommande ou d'un téléphone mobile. Par exemple, relativement au contexte, décrit précédemment, d'un décodeur numérique, l'invention permet d'utiliser un écran d'une télécommande du décodeur et ainsi de bénéficier d'informations utilisateur provenant du décodeur numérique sans allumer l'écran de télévision.

De manière similaire, l'invention permet d'utiliser le dispositif sonore d'une télécommande ou d'une radio, etc. pour restituer des sons sur le dispositif portable, en complément ou en substitution de l'affichage de données. La restitution est dans ce cas à prendre comme une restitution d'informations graphiques et sonores.

Aussi, l'unité de traitement du premier dispositif peut être configurée pour mettre en oeuvre une adaptation des données à restituer reçues depuis un deuxième dispositif pour la restitution sur son écran. Cette adaptation peut notamment concerner la résolution d'image, la taille d'image, la fréquence de rafraîchissement d'image ou autre. Elle peut aussi concerner l'adaptation du nombre, de la complexité, etc, des données restituées, comme par exemple des données d'interface graphique ou des sons. On entend ici par données d'interface graphique les données relatives à une interface graphique à restituer.

Le fait que la commande de restitution soit déclenchée suite à une coopération avec un autre dispositif, en l'espèce suite à une coopération entre le premier et le deuxième dispositif, permet une automatisation du changement de mode de fonctionnement.

Par exemple, l'unité de communication est configurée pour mettre en oeuvre une communication sans fil, et la commande de restitution est déclenchée par la pression de touches d'appariement sur le premier dispositif et le dispositif maître. Le passage du premier dispositif dans le mode esclave peut ainsi être déclenché par l'établissement de la communication sans fil. Ainsi, le changement de mode de fonctionnement est automatisé.

Selon un autre exemple, l'unité de communication incluse dans le premier dispositif est configurée pour mettre en oeuvre une communication par couplage de deux dispositifs, la commande de restitution étant déclenchée par le couplage. Dans cette configuration, le couplage est réalisé par un organe de couplage qui sera décrit ci-dessous en référence à un mode de réalisation. Dans ce cas, l'unité de communication peut avoir un port de communication avec le deuxième dispositif maître dans l'organe de couplage. Le passage du premier dispositif dans le mode esclave est déclenché par une coopération de l'organe de couplage avec le deuxième dispositif maître. Ainsi, le changement de mode de fonctionnement est automatisé. Par exemple, l'organe de couplage est un organe de fixation du premier dispositif au deuxième dispositif maître. Ainsi, le risque de déconnexion involontaire durant le mode esclave est réduit. Par ailleurs, cette fixation peut être utilisée comme rangement et éventuellement chargement électrique du premier dispositif.

Selon un mode de réalisation, le premier dispositif comporte en outre une interface pour interagir avec un utilisateur. Dans cette configuration, l'unité de traitement du premier dispositif est en outre configurée pour :
- recevoir, via l'unité de communication, une commande de restitution et des données d'interface graphique à restituer,
- restituer l'interface graphique correspondant aux données traitées,
- recevoir des données d'interface de la part de l'interface graphique restituée,
- traiter les données d'interface, et
- transmettre une information correspondante via l'unité de communication.

Ainsi, le premier dispositif peut recevoir une commande mais peut aussi émettre, en réponse à la commande, une information telle qu'une nouvelle commande, des données, ou une combinaison des deux. Par exemple, ladite nouvelle commande peut être une commande de sélection d'une chaîne de télévision dans le cas où le dispositif récepteur de la commande est un décodeur. Ainsi, ce mode permet de faire fonctionner le dispositif de manière sélective, dans au moins l'un d'un premier mode de fonctionnement autonome et d'un second mode de fonctionnement esclave. Dans le second mode, esclave, le premier dispositif peut être utilisé comme interface d'un deuxième dispositif maître. Selon ce mode, le premier dispositif passe du mode de fonctionnement autonome vers le deuxième mode de fonctionnement esclave, au moins pour la fonction de restitution. Le premier dispositif peut alors restituer l'interface graphique du deuxième dispositif maître afin que l'utilisateur puisse manipuler l'interface.

L'invention trouve une application pour les décodeurs numériques éventuellement associés à une télécommande à écran comme évoquée précédemment.

Cependant, l'invention trouve aussi des applications dans d'autres contextes comme par exemple la commande à distance d'un deuxième dispositif à partir d'un premier dispositif offrant d'autres fonctionnalités que la restitution. Un tel premier dispositif est par exemple un téléphone mobile, une tablette tactile, un ordinateur portable ou un lecteur de musique.

Par exemple, selon ce mode de réalisation, en particulier lorsque l'information est une commande, on peut utiliser un téléphone mobile pour commander un appareil à distance comme un décodeur numérique ou autre.

La présente invention permet également de simplifier la structure et donc la fabrication d'un deuxième dispositif lorsque ce dernier est, par exemple un appareil électronique domestique. En effet, avec le développement de la domotique, de nombreux appareils sont aujourd'hui équipés de moyens de restitution comme des écrans d'interface (fours, réfrigérateurs, climatiseurs ou autre). Une fois installés à domicile, chaque appareil dispose de son propre écran. Avec l'invention, les constructeurs peuvent faire l'économie d'un écran sur cet appareil et donner à l'utilisateur le soin d'utiliser, par exemple, l'écran d'un dispositif doté d'un processeur tel qu'un téléphone mobile ou une télécommande équipée d'un écran pour interagir avec l'appareil.

Ainsi, le premier dispositif peut-il restituer des données en provenance d'un deuxième dispositif, dit dispositif maître, mais encore servir d'interface à distance. L'utilisateur peut alors commander le deuxième dispositif maître par le biais du premier dispositif sans se trouver immédiatement à proximité.

Un deuxième aspect de l'invention concerne un système comportant un premier dispositif apte à être couplé à un deuxième dispositif, le premier dispositif comportant :
- des moyens de restitution pour restituer des données,
- une première unité de communication pour recevoir lesdites données à restituer et une commande de restitution desdites données à restituer, et
- une unité de traitement configurée pour traiter ladite commande et lesdites données à restituer reçues en vue de leur restitution sur les moyens de restitution, et le deuxième dispositif comportant une deuxième unité de traitement pour émettre lesdites données à restituer et ladite commande de restitution desdites données à restituer.
Selon un mode de réalisation le premier dispositif comporte en outre une interface utilisateur pour interagir avec un utilisateur, dans lequel l'unité de traitement est en outre configurée pour
- recevoir depuis le deuxième dispositif, via l'unité de communication, une commande de restitution et des données d'interface graphique à restituer,
- restituer l'interface graphique correspondant aux données traitées,
- recevoir des données d'interface de la part de l'interface utilisateur,
- traiter les données d'interface, et
- transmettre une information correspondante via l'unité de communication à destination du deuxième dispositif.

Un troisième aspect de l'invention concerne un procédé de commande d'un dispositif électronique, comportant les étapes suivantes :
- recevoir des données à restituer et une commande de restitution desdites données via une unité de communication du dispositif, la commande de restitution étant déclenchée par une coopération avec ledit autre dispositif,
- traiter lesdites données à restituer et ladite commande reçues en vue de leur restitution sur les moyens de restitution du dispositif, et
- restituer lesdites données correspondant aux données traitées.
Dans un mode de réalisation, les données à restituer comportent des données d'interface graphique, le procédé comportant en outre les étapes suivantes :
- recevoir, via l'unité de communication, une commande de restitution et des données à restituer,
- restituer l'interface graphique correspondant aux données traitées,
- recevoir des données d'interface de la part de l'interface,
- traiter les données d'interface, et
- transmettre une commande correspondante via l'unité de communication.

Un quatrième aspect de l'invention concerne un programme d'ordinateur ainsi qu'un produit programme d'ordinateur et un support de stockage pour un tel programme et/ou un tel produit, permettant la mise en oeuvre d'un procédé selon le troisième aspect lorsque le programme est stocké dans une mémoire d'un dispositif électronique et exécuté par un processeur d'un tel dispositif.

Les objets selon les deuxième, troisième et quatrième aspects de l'invention procurent au moins les mêmes avantages que ceux procurés par le procédé selon le premier aspect. Les caractéristiques optionnelles évoquées pour le premier aspect peuvent s'appliquer aux troisième et quatrième aspects en termes de procédé.

D'autres caractéristiques et avantages de l'invention apparaîtront à la lecture de la présente description détaillée qui suit, à titre d'exemple non limitatif, et des figures annexées parmi lesquelles :
- les figures 1 à 3 illustrent des dispositifs maître et esclave selon des modes de réalisation;
- la figure 4 est un diagramme illustrant des étapes mises en oeuvre dans un procédé selon un mode de réalisation;
- la figure 5 illustre schématiquement un dispositif selon un mode de réalisation de l'invention.

On décrit un premier mode de réalisation en référence à la figure 1.

La figure 1 représente un premier dispositif (106) et un deuxième dispositif (100).

Le deuxième dispositif inclut une unité de traitement (non représentée sur les figures). Ce deuxième dispositif est illustré par un décodeur numérique 100 (ou « Set Top Box » en terminologie anglo-saxonne). Le décodeur numérique dispose d'un port de communication 101 pour recevoir des données de la part d'un opérateur (non représenté) via un réseau de communication (non représenté). Il dispose également d'un port de communication 102 afin d'émettre des données à restituer vers un écran (non représenté) pour restituer des images ou de la vidéo. Les données à restituer peuvent comporter par exemple des données d'interface d'une interface graphique du menu de fonctionnalités du décodeur numérique. L'interface utilisateur du décodeur comporte un bouton marche/arrêt 103, un écran 104 pour restituer l'heure et un bouton d'appariement 105.

Le premier dispositif (106) est illustré ici au moyen d'une télécommande.

Le décodeur est associé à la télécommande 106 qui est utilisée pour naviguer dans le menu du décodeur et pour interagir avec lui. La télécommande comporte un écran 107 (de préférence assez large pour une bonne lisibilité pour l'utilisateur) et une interface 108 comportant des touches de navigation pour interagir avec le décodeur. Alternativement, la télécommande comporte un écran tactile.

La télécommande a au moins deux modes de fonctionnement.

Dans son premier mode de fonctionnement, la télécommande fonctionne selon un usage typique de télécommande : elle communique de manière unidirectionnelle avec le décodeur, par exemple par infrarouge, et transmet des commandes en fonction de touches pressées par un utilisateur dans l'interface, ou de commandes passées via un écran tactile de la télécommande. Dans ce premier mode de fonctionnement, la télécommande fonctionne de manière autonome, sans recevoir de données de l'extérieur.

Dans un deuxième mode de fonctionnement, la télécommande est esclave du décodeur qui agit alors en tant que dispositif maître. Ce deuxième mode de fonctionnement peut par exemple être déclenché par une coopération entre la télécommande et le décodeur. Dans notre exemple, la coopération est un appariement de la télécommande avec le décodeur via un canal de communication courte distance, comme par exemple un canal de communication Bluetooth, Wifi ou autre. La configuration de ce canal peut être provoquée par la pression du bouton d'appariement 105 sur le décodeur et par la pression d'une touche d'appariement sur la télécommande (non représentée).

Lorsque la télécommande est dans le mode esclave, son écran 107 est utilisé pour restituer les données du décodeur comme par exemple des images stockées dans une mémoire du décodeur, de la vidéo reçue par le décodeur, l'interface graphique du décodeur ou autre. A cet effet, le décodeur transmet à la télécommande des données à restituer qu'il transmet normalement à un écran via le port de communication 102. Ces données sont transmises à la télécommande via le canal de communication entre la télécommande et le décodeur.

Ces données peuvent ne pas être compatibles avec l'écran de la télécommande, par exemple en termes de résolution, de taille, de fréquence de rafraîchissement, de couleur ou autre. Ainsi, la télécommande opère, parmi les traitements sur les données à restituer qu'elle reçoit, une adaptation des données à restituer pour une restitution sur son écran (diminution de la résolution, de la taille, modification des couleurs ou autre).

Ainsi, dans le deuxième mode de fonctionnement, la télécommande peut être utilisée comme dispositif d'interface pour le décodeur. En effet, dans ce mode la télécommande restitue l'interface graphique du décodeur sur son écran et reçoit et transmet des informations telles que des commandes de navigation sélectionnées dans le menu du décodeur restitué sur la télécommande. Dans cette configuration, lorsque la télécommande est dans un mode esclave, elle peut également émettre des données vers le décodeur, en complément des commandes. Ces données sont transmises de la télécommande vers le décodeur via le canal de communication entre les deux dispositifs.

La figure 2 illustre un deuxième mode de réalisation.

Les éléments communs de la figure 1 et de la figure 2 sont représentés avec les mêmes signes de référence et ne sont pas décrits de nouveau.

Dans ce mode de réalisation, le mode esclave est déclenché de manière alternative suite à la pression du bouton d'appariement du décodeur.

Dans ce mode de réalisation, le décodeur présente un organe de couplage comportant un logement 109 et une broche mâle 110. Le logement 109 a une forme adaptée pour recevoir la télécommande. La télécommande présente une broche femelle (non représentée) complémentaire de la broche mâle du décodeur. Les broches mâle et femelle de la télécommande et du décodeur ont des positions respectives sur le décodeur et sur la télécommande agencées en sorte que lorsque la télécommande est installée dans le logement 109 la broche mâle s'insère dans la broche femelle.

Les broches constituent pour chacun du décodeur et de la télécommande des ports de communication. Ainsi, lorsque la télécommande est insérée dans le logement du décodeur, la télécommande se trouve connectée au décodeur par les broches et la télécommande entre dans le mode esclave. Ils peuvent alors échanger des données via cette connexion afin que la télécommande serve d'interface au décodeur comme décrit en référence à la figure 1. Ces broches peuvent également servir à l'alimentation électrique de la télécommande, ajoutant à la fonction de communication des ports mentionnés ci-dessus celle de chargement.

Un troisième mode de réalisation est décrit en référence à la figure 3. Les éléments communs aux figures 1 et 2 portent les mêmes références et ne sont pas décrits de nouveau.

Dans ce mode de réalisation, au lieu d'utiliser une télécommande comme premier dispositif, on utilise un téléphone mobile 111. Ce téléphone mobile, dispose d'un écran tactile 112 pour servir à la fois d'afficheur pour une interface graphique et comme interface pour recevoir des entrées d'un utilisateur.

Dans ce mode de réalisation, le téléphone a aussi au moins deux modes de fonctionnement. Son premier mode de fonctionnement est son mode de fonctionnement habituel pour fournir des services de téléphonie. Son deuxième mode de fonctionnement est similaire au deuxième mode de fonctionnement de la télécommande décrite en référence aux figures 1 et 2.

Pour enter dans le mode esclave, le téléphone est posé dans une station d'accueil 113 intégrée sur une face supérieure 114 du décodeur. Comme pour le mode de réalisation décrit en référence à la figure 2, la station d'accueil a un logement (non représenté) adapté à la forme du téléphone et chacun porte une broche qui peuvent se brancher l'une dans l'autre pour connecter le téléphone et le décodeur afin que la télécommande serve d'interface au décodeur comme décrit en référence à la figure 1. Le téléphone mobile, équipé d'un dispositif de restitution sonore, peut restituer non seulement des informations graphiques sur son écran mais encore des sons en provenance du décodeur. La station d'accueil du décodeur et la partie du téléphone adaptée pour s'insérer dans la station forment les organes de couplage des dispositifs.

La figure 3 représente le téléphone installé dans la station d'accueil en sorte que la partie du téléphone couplée au décodeur est occultée.

Les modes de réalisation décrits ci-dessus l'ont été avec un décodeur numérique, toutefois, l'invention n'est pas limité à ce type d'équipement.

La figure 4 est un organigramme d'étapes mises en oeuvre dans un procédé selon l'invention.

Dans une première étape S40 (CONNECT), un premier dispositif selon l'invention (par exemple la télécommande ou le téléphone des modes de réalisation ci-dessus) est couplé à un deuxième dispositif (par exemple le décodeur des modes de réalisation ci-dessus). Le couplage peut se faire mécaniquement (par branchement ou autre), sans fil (par création d'un canal de communication sans fil), ou autre.

Ce couplage déclenche une étape S41 (MOD) dans laquelle le premier dispositif passe d'un mode de fonctionnement normal à un mode esclave pour servir d'écran ou d'interface au deuxième dispositif qui devient alors le dispositif maître, permettant à son unité de traitement d'émettre des commandes de restitution à l'unité de traitement incluse dans la télécommande.

Dans le mode esclave, le dispositif esclave reçoit dans une étape S42 (RECEP IMG), des données d'image (IMG), par exemple d'interface graphique ; il traite alors ces données lors d'une étape S43 (PROCESS) et restitue les images ou l'interface graphique issues du traitement lors d'une étape S44 (AFFICH) sur son écran (DISP).

Si les données concernent une interface graphique, dans le mode esclave, l'unité de traitement du dispositif esclave reçoit optionnellement des commandes lors d'une étape S45 (RECEP CMD) de la part d'un utilisateur, via son interface (INTERF). L'unité de traitement du dispositif esclave opère alors des traitements pour convertir ces commandes en données de commande lors d'une étape S46 (PROCESS) et transmet ces données de commande lors d'une étape S47 (TRANS CMD) vers le dispositif maître (MASTR).

Un programme d'ordinateur pour la mise en oeuvre d'un procédé selon un mode de réalisation de l'invention peut-être réalisé à partir du diagramme général de la figure 4 et de la présente description détaillée.

La figure 5 représente schématiquement un premier dispositif 500 électronique sur lequel sont restituées les données en provenance du deuxième dispositif maître selon un mode de réalisation.

Le dispositif 500 de la figure 5 comporte une unité de mémoire 501 (MEM). Cette unité de mémoire comporte une mémoire vive pour stocker de manière non durable des données de calcul utilisées lors de la mise en oeuvre d'un procédé selon des modes de réalisation. L'unité de mémoire comporte par ailleurs une mémoire non volatile (par exemple du type EEPROM) pour stocker par exemple un programme d'ordinateur selon un mode de réalisation pour son exécution par un processeur (non représenté) d'une unité de traitement 502 (PROC) du dispositif. Le dispositif comporte par ailleurs une unité de communication 503 (COM) pour mettre en oeuvre des communications, notamment pour recevoir des données à restituer d'un deuxième dispositif et pour transmettre des informations telles que des données de commande vers le diapositif maître, conformément à des procédés selon des modes de réalisation.

En outre, le premier dispositif comporte une interface utilisateur 504 (INTERF) comme par exemple un pavé de touches pour recevoir des commandes d'un utilisateur. Le premier dispositif comporte également un écran 505 (DISP) pour restituer par exemple des images, de la vidéo ou une interface graphique du dispositif maître dans le mode esclave.

Bien entendu, la présente invention ne se limite pas aux formes de réalisation décrites, d'autres variantes et combinaisons de caractéristiques sont possibles.

La présente invention a été décrite et illustrée dans la présente description détaillée et dans les figures. La présente invention ne se limite pas aux formes de réalisation présentées. D'autres variantes et modes de réalisation peuvent être déduits et mis en oeuvre par la personne du métier à la lecture de la présente description et des figures annexées.

Dans les revendications, le terme « comporter » n'exclut pas d'autres éléments ou d'autres étapes. L'article indéfini « un » n'exclut pas le pluriel. Un seul processeur ou plusieurs autres unités peuvent être utilisées pour mettre en oeuvre l'invention. Les différentes caractéristiques présentées et/ou revendiquées peuvent être avantageusement combinées. Leur présence dans la description ou dans des revendications dépendantes différentes, n'exclut pas cette possibilité. Les signes de référence ne sauraient être compris comme limitant la portée de l'invention.

## Revendications

1. Ensemble comprenant un décodeur numérique (100) et une télécommande (106, 500) comportant :
- une unité de mémoire (501) ;
- une unité de communication (503) permettant de communiquer avec le décodeur numérique (100) ;
- une interface (108) utilisateur (504) comportant des touches de navigation pour interagir avec le décodeur numérique (100) ;
- un écran (107, 505) ;
- une unité de traitement (502) ;
**caractérisé en ce que**, l'ensemble comprend un organe de couplage (105, 110) permettant lors de son activation de déclencher une commande de restitution de données du décodeur sur l'écran, stockée dans l'unité de mémoire (501), de sorte à permettre un basculement du fonctionnement de la télécommande (106, 500) :
- d'un premier mode de fonctionnement dans lequel elle transmet de manière unidirectionnelle au décodeur numérique des commandes en fonction de l'utilisation de son interface (108) utilisateur (504) par un utilisateur,
- à un deuxième mode de fonctionnement dans lequel la télécommande (106, 500) reçoit des données transmises par le décodeur et les restitue sur son écran (107, 505).

2. Ensemble selon la revendication 1, **caractérisé en ce que** l'organe de couplage comprend un bouton d'appariement (105) présent sur le décodeur numérique (100) et une touche d'appariement présente sur la télécommande (106).

3. Ensemble selon la revendication 1, **caractérisé en ce que** l'organe de couplage est organe de fixation de la télécommande (106) au décodeur numérique (100).

4. Ensemble selon la revendication 3, **caractérisé en ce que** l'organe de couplage comprend un une broche mâle (110) présente dans un logement (109) du décodeur numérique (100) de forme adaptée pour recevoir la télécommande (106), et la télécommande comporte une broche femelle de sorte que lorsque la télécommande est installée dans le logement (109), la broche mâle (110) s'insère dans la broche femelle de la télécommande.

5. Ensemble selon l'une des revendications 1 à 4, **caractérisé en ce que** lorsque la télécommande fonctionne dans son deuxième mode, l'unité de communication (503) émet des données vers le décodeur numérique (100).

6. Ensemble selon la revendication 5, **caractérisé en ce que** les données émises vers le décodeur numérique proviennent de l'interface (108) utilisateur (504) de la télécommande (106).

7. Procédé de commande d'un ensemble comprenant un décodeur numérique (100) et une télécommande (106) selon l'une des revendications 1 à 6, comportant les étapes suivantes :
- couplage (540) de la télécommande (106) au décodeur numérique (100) à l'aide de l'organe de couplage (105, 110), de sorte à basculer (S41) le fonctionnement de la télécommande d'un premier mode de fonctionnement autonome, dans lequel elle transmet de manière unidirectionnelle au décodeur numérique des commandes en fonction de l'utilisation de son interface (108) par un utilisateur, à un deuxième mode de fonctionnement dans lequel la télécommande (106) reçoit des données du décodeur ;
- réception (S42) de données du décodeur par la télécommande via l'unité de communication (503) ;
- traitement (S43) des données par l'unité de traitement (502) de la télécommande (106) ;
- restitution (S44) sur l'écran (107) de la télécommande des données traitées.

8. Procédé de commande selon la revendication 7 dans lequel, lorsque la télécommande fonctionne dans son second mode, l'unité de communication (503) émet des données vers le décodeur numérique, provenant de l'interface (108) utilisateur (504) de la télécommande (106).

9. Programme d'ordinateur exécuté par l'unité de traitement (502) de la télécommande (106) permettant la mise en oeuvre des étapes du procédé selon la revendication 7 ou 8.

## Patentansprüche

1. Anordnung, die einen digitalen Decodierer (100) und eine Fernsteuerung (106, 500) enthält und Folgendes umfasst:
- eine Speichereinheit (501);
- eine Kommunikationseinheit (503), die ermöglicht, mit dem digitalen Decodierer (100) zu kommunizieren;
- eine Schnittstelle (108) mit einem Anwender (504), die Navigationstasten aufweist, um mit dem digitalen Decodierer (100) in Wechselwirkung zu treten;
- einen Bildschirm (107, 505);
- eine Verarbeitungseinheit (502);
**dadurch gekennzeichnet, dass** die Anordnung ein Kopplungsorgan (105, 110) umfasst, das bei seiner Aktivierung ermöglicht, auf dem Bildschirm eine Steuerung zum Wiederherstellen von Daten des Decodierers, die in der Speichereinheit (501) gespeichert sind, auszulösen, derart, dass ein Umschalten der Funktionsweise der Fernsteuerung (106, 500) ermöglicht wird:
- von einer ersten Betriebsart, in der sie unidirektional an den digitalen Decodierer Befehle als Funktion der Verwendung ihrer Schnittstelle (108) mit dem Anwender (504) durch einen Anwender sendet,
- zu einer zweiten Betriebsart, in der die Fernsteuerung (106, 500) Daten empfängt, die von dem Decodierer gesendet werden, und sie auf ihrem Bildschirm (107, 505) wiederherstellt.

2. Anordnung nach Anspruch 1, **dadurch gekennzeichnet, dass** das Kopplungsorgan einen Paarungsknopf (105), der auf dem digitalen Decodierer (100) vorhanden ist, und eine Paarungstaste, die auf der Fernsteuerung (106) vorhanden ist, umfasst.

3. Anordnung nach Anspruch 1, **dadurch gekennzeichnet, dass** das Kopplungsorgan ein Organ für die Befestigung der Fernsteuerung (106) an dem digitalen Decodierer (100) ist.

4. Anordnung nach Anspruch 3, **dadurch gekennzeichnet, dass** das Kopplungsorgan einen Kernstift (110), der in einem Aufnahmeraum (109) des digitalen Decodierers (100) mit einer Form, die für die Aufnahme der Fernsteuerung (106) geeignet ist, vorgesehen ist, aufweist und die Fernsteuerung einen Buchsenstift aufweist, derart, dass dann, wenn die Fernsteuerung in dem Aufnahmeraum (109) installiert wird, der Kernstift (110) in den Buchsenstift der Fernsteuerung eingeführt wird.

5. Anordnung nach einem der Ansprüche 1 bis 4, **dadurch gekennzeichnet, dass** dann, wenn die Fernsteuerung in ihrer zweiten Betriebsart arbeitet, die Kommunikationseinheit (503) Daten zu dem digitalen Decodierer (100) aussendet.

6. Anordnung nach Anspruch 5, **dadurch gekennzeichnet, dass** die zu dem digitalen Decodierer ausgesendeten Daten von der Schnittstelle (108) für den Anwender (504) der Fernsteuerung (106) stammen.

7. Verfahren zum Steuern einer Anordnung, die einen digitalen Decodierer (100) und eine Fernsteuerung (106) enthält, nach einem der Ansprüche 1 bis 6, das die folgenden Schritte umfasst:
- Koppeln (S40) der Fernsteuerung (106) mit dem digitalen Decodierer (100) mithilfe des Kopplungsorgans (105, 110), derart, dass die Funktionsweise der Fernsteuerung von einer ersten autonomen Betriebsart, in der sie unidirektional an den digitalen Decodierer Befehle als Funktion der Verwendung ihrer Schnittstelle (108) durch einen Anwender sendet, zu einer zweiten Betriebsart, in der die Fernsteuerung (106) Daten des Decodierers empfängt, umgeschaltet wird (S41);
- Empfangen (S42) von Daten von dem Decodierer durch die Fernsteuerung über die Kommunikationseinheit (503) ;
- Verarbeiten (S43) von Daten durch die Verarbeitungseinheit (502) der Fernsteuerung (106);
- Wiederherstellen (S44) von verarbeiteten Daten auf den Bildschirm (107) der Fernsteuerung.

8. Steuerverfahren nach Anspruch 7, wobei dann, wenn die Fernsteuerung in ihrer zweiten Betriebsart arbeitet, die Kommunikationseinheit (503) Daten zu dem digitalen Decodierer aussendet, die von der Schnittstelle (108) für den Anwender (504) der Fernsteuerung (106) stammen.

9. Computerprogramm, das von der Verarbeitungseinheit (502) der Fernsteuerung (106) abgearbeitet wird und ermöglicht, die Schritte des Verfahrens nach Anspruch 7 oder 8 auszuführen.

## Claims

1. Assembly comprising a digital decoder (100) and a remote control (106, 500) including:
- a memory unit (501);
- a communication unit (503) making it possible to communicate with the digital decoder (100);
- a user (504) interface (108) including navigation keys for interacting with the digital decoder (100) ;
- a screen (107, 505);
- a processing unit (502);
**characterized in that** the assembly comprises a coupling mechanism (105, 110) making it possible, when the latter is activated, to trigger a command to play back data from the decoder on the screen, which command is stored in the memory unit (501), so as to enable switching of the operation of the remote control (106, 500) :
- from a first mode of operation, in which it transmits commands unidirectionally to the digital decoder depending on the use of its user (504) interface (108) by a user,
- to a second mode of operation, in which the remote control (106, 500) receives data transmitted by the decoder and plays back said data on its screen (107, 505).

2. Assembly according to Claim 1, **characterized in that** the coupling mechanism comprises a pairing button (105) present on the digital decoder (100) and a pairing key present on the remote control (106).

3. Assembly according to Claim 1, **characterized in that** the coupling mechanism is a mechanism for attaching the remote control (106) to the digital decoder (100).

4. Assembly according to Claim 3, **characterized in that** the coupling mechanism comprises a male pin (110) present in a recess (109) in the digital decoder (100) in a form designed to receive the remote control (106), and the remote control includes a female pin such that, when the remote control is installed in the recess (109), the male pin (110) is inserted into the female pin of the remote control.

5. Assembly according to one of Claims 1 to 4, **characterized in that**, when the remote control operates in its second mode, the communication unit (503) sends data to the digital decoder (100).

6. Assembly according to Claim 5, **characterized in that** the data sent to the digital decoder originate from the user (504) interface (108) of the remote control (106).

7. Method for controlling an assembly comprising a digital decoder (100) and a remote control (106) according to one of Claims 1 to 6, including the following steps:
- coupling (S40) of the remote control (106) to the digital decoder (100) using the coupling mechanism (105, 110), so as to switch (S41) the operation of the remote control from a first autonomous mode of operation, in which it transmits commands unidirectionally to the digital decoder depending on the use of its interface (108) by a user, to a second mode of operation, in which the remote control (106) receives data from the decoder;
- reception (S42) of data from the decoder by the remote control via the communication unit (503);
- processing (S43) of the data by the processing unit (502) of the remote control (106);
- playback (S44) of the processed data on the screen (107) of the remote control.

8. Control method according to Claim 7, wherein, when the remote control operates in its second mode, the communication unit (503) sends data to the digital decoder, said data originating from the user (504) interface (108) of the remote control (106).

9. Computer program executed by the processing unit (502) of the remote control (106), enabling the implementation of the steps of the method according to Claim 7 or 8.
